# EUROPÄISCHE PATENTANMELDUNG

(11) **EP 0 304 609 A1**
(43) Veröffentlichungstag der Anmeldung: **01.03.1989**
(21) Anmeldenummer: 88111446.6
(22) Anmeldetag: 15.07.1988
(51) Int. Cl.: A47L 9/02

(54) **Staubsaugermundstück mit einem kippbar angeordneten Mundstückkörper**

(30) Priorität: 28.07.1987 DE 8710349 U; 14.12.1987 DE 8716492 U
(71) Anmelder: SIEMENS AKTIENGESELLSCHAFT, 80333 München (DE)
(72) Erfinder: Voigt, Frieder, Dr., D-8740 Bad Neustadt (DE); Kess, Herbert, D-8740 Bad Neustadt (DE)

(57) **Zusammenfassung**

Die Erfindung betrifft ein Staubsaugermundstück mit einem kippbar angeordneten Mundstückkörper. Eine zwangsweise Kippung des Mundstückkörpers (2) in Abhängigkeit von der jeweiligen Bewegungsrichtung des Mundstückes (1) wird dadurch erreicht, daß außerhalb der Kippachse (14) des Mundstückkörpers (2) ein Verbindungsteil (13,21,25,36) mit seinem einen Ende an dem Mundstückkörper (2) angelenkt und mit seinem anderen Ende derart mit dem beweglich am Stützkörper (3) geführten Betätigungsglied (16) gekoppelt ist, daß beim Hin- und Herbewegen des Mundstückes (1) dieses andere Ende durch das Betätigungsglied (6) in axialer Richtung zwischen zwei Endlagen so verschoben ist, daß mindestens in der einen Bewegungsrichtung (15 bzw. 17) die in bezug auf diese Bewegungsrichtung vordere Arbeitskante (16 bzw. 18) des Mundstückkörpers (1) auf die abzusaugende Fläche zu verschwenkt ist.

## Beschreibung

Die Erfindung betrifft ein Staubsaugermundstück gemäß dem Oberbegriff des Anspruches 1.

Ein solches Staubsaugermundstück ist durch die DE-PS 30 09 648 bekannt. Bei diesem Staubsaugermundstück wird der Mundstückkörper durch die beim Gleiten über die abzusaugende Fläche auf ihn wirkenden Kräfte jeweils soweit um seine Kippachse verschwenkt, daß er unabhängig von der Stellung des Mundstückgehäuses plan auf der abzusaugenden Fläche aufliegt.

Der Erfindung liegt dagegen die Aufgabe zugrunde, bei einem Staubsaugermundstück den Mundstückkörper zwangsweise so zu verschwenken, daß mindestens eine Arbeitskante bei der entsprechenden Bewegungsrichtung verstärkt zum Einsatz kommt.

Die Lösung der gestellten Aufgabe gelingt durch die im Kennzeichen des Anspruches 1 angegebenen Merkmale. Durch die beim Hin- und Herbewegen des Mundstückes auf das Betätigungsglied ausgeübten Kräfte wird das mit ihm gekoppelte Verbindungsteil zwischen zwei Endlagen axial hin- und herbewegt. Durch diese axiale Bewegung des Verbindungsteiles wird der Mundstückkörper zwangsweise gekippt, so daß je nach Lage seiner Kippachse zumindest seine eine Arbeitskante verstärkt gegen die abzusaugende Fläche gedrückt wird.

Das Verbindungsteil kann aus konstruktiven Gegebenheiten als starre Stange oder auch als Kniehebelgelenk ausgebildet sein. Über das Betätigungsglied wird die zum Kippen des Mundstückkörpers notwendige Bewegung des Verbindungsteiles in der entsprechenden Richtung ausgeführt.

Gemäß einer weiteren Ausführungsform der Erfindung wird das zwangsweise Kippen des Mundstückkörpers mit den für die Funktion des Mundstückes ohnehin notwendigen Teilen dadurch erreicht, daß ein den Sauganschluß bildender Saugstutzen mit seinem einen Ende oberhalb der Kippachse des Mundstückkörpers drehbeweglich verbunden ist und an seinem anderen Ende eine Gelenkverbindung mit einem als Betätigungsglied dienenden Saugrohr aufweist, daß ferner die Gelenkverbindung mittels einer waagrechten oder zumindest eine waagrechte Komponente aufweisenden Schlitzführung beweglich mit dem Stütztkörper verbunden ist.

Dadurch, daß der Mundstückkörper um eine außer seiner senkrechten Mitte liegende Achse kippbar ist, wird in beiden Bewegungsrichtungen die jeweils vordere Arbeitskante auf die abzusaugende Fläche zugekippt. Dabei ist es besonders vorteilhaft, daß die Kippachse in bezug auf die Vorderseite des Mundstückes hinter der senkrechten Mitte liegt. Auf diese Weise wird beim Kippen des Mundstückkörpers den in beiden Bewegungsrichtungen unterschiedlich wirkenden Kräften Rechnung getragen, so daß in beiden Richtungen ein gleich gutes Saugergebnis erzielt wird. Durch eine Verstellung der Länge der Schlitzführung kann der Kippwinkel des Mundstückkörpers verändert werden.

Durch die zwangsweise Schiefstellung des Mundstückkörpers wird die betreffende Arbeitskante in den Teppichflor eingedrückt und dadurch ihre Wirkung verbessert. Gleichzeitig wird die gegenüberliegende Arbeitskante entsprechend angehoben, so daß mehr Luft einströmen und der von der wirksamen Arbeitskante gelöste Schmutz auch mit Sicherheit abtransportiert werden kann. Außerdem wird dadurch die Schiebekraft gemindert, die wesentlich von der in Bewegungsrichtung jeweils hinteren Kante bestimmt wird.

Das zwangsweise Kippen des Mundstückkörpers in Abhängigkeit von der Bewegungsrichtung des Mundstückes wird nach einer weiteren Ausgestaltung der Erfindung auf konstruktiv einfache Weise da durch erreicht, daß ein den Sauganschluß bildender, aus zwei teleskopartig gegeneinander verschiebbaren Rohrteilen bestehender Saugstutzen mit seinem einen Rohrteil am Mundstückkörper und mit seinem anderen Rohrteil an einem als Betätigungsglied dienenden Saugrohr angelenkt ist, daß das Saugrohr und das angelenkte andere Rohrteil axial beweglich am Stützkörper geführt sind und daß als Verbindungsteil ein Gestänge vorgesehen ist, das mit seinem einen Ende mit diesen axial beweglichen Teilen gekoppelt und mit seinem anderen Ende oberhalb der Kippachse des Mundstückkörpers drehbeweglich mit diesem verbunden ist.

Eine einfache Montage des Gestänges wird dadurch erreicht, daß dieses aus einem U-förmigen Drahtbügel besteht, der mit seinem Joch in eine an dem anderen Rohrteil vorgesehenen Nut eingeklemmt ist und dessen Schenkelenden rechtwinklig abgekröpft sind und in einen jeweils in am Mundstückkörper angeformten Ohren vorgesehenen Schlitz eingreifen.

Anhand eines in der Zeichnung dargestellten Ausführungsbeispieles wird der Anmeldungsgegenstand nachfolgend näher beschrieben. Es zeigt:
FIG 1 ein Staubsaugermundstück mit einer Schlitzführung des Betätigungsteiles,
FIG 2 ein Staubsaugermundstück mit einem mit dem Betätigungsglied gekoppelten Kniehebelgelenk,
FIG 3 und 4 ein Staubsaugermundstück in schematischer Darstellung mit entsprechend der jeweiligen Bewegungsrichtung gekipptem Mundstückkörper,
FIG 5 ein Staubsaugermundstück mit einem Saugstutzen als Verbindungsteil zwischen dem Mundstückkörper und dem Betätigungsglied,
FIG 6 ein Staubsaugermundstück im Längsschnitt,
FIG 7 eine Seitenansicht eines Staubsaugermundstücckes und
FIG 8 eine Draufsicht eines Staubsaugermundstückes.

Mit 1 ist ein Staubsaugermundstück bezeichnet, daß einen kippbar angeordneten Mundstückkörper aufweist. Ferner ist das Mundstück 1 mit einem Stützkörper 3 versehen, der auf der abzusaugenden Fläche aufliegt und das gesamte Mundstück trägt. Mit dem Mundstückkörper 2 ist ein Saugstutzen 4 mit seinem einen Ende 4a beispielsweise über ein elastisches Schlauchstück beweglich verbunden. Mit seinem anderen Ende 4b ist der Saugstutzen 4 über eine Gelenkverbindung 5 an einem das Betätigungsglied bildenden Saugrohr 6 verschwenkbar angelenkt. An dem Saugrohr 6 ist ein Verlängerungsteil 7 vorgesehen, das durch eine Schlitzführung beweglich mit einer an dem Stützkörper 3 angeordenten Lasche 8 verbunden ist. Die Schlitzführung wird durch ein an dem Verlängerungsteil 7 ausgebildetes Langloch 9 und einen in dieses eingreifenden, an der Lasche 8 angeordneten Zapfen 10 gebildet. Das Verlängerungsteil 7 wird durch an der Lasche 8 angeformte Führungsstücke 11 geradlinig geführt, so daß der Verlängerungsteil 7 keine Schwenkbewegung ausführen kann.

Der Mundstückkörper 2 ist an einer mit dem Stützkörper 3 verbundenen Traverse 12, die den Mundstückkörper 2 gabelförmig umgreift, verschwenkbar gelagert. Am Gehäuse des Mundstückkörpers 2 ist als Verbindungsteil eine Stange 13 mit ihrem einen Ende 13a angelenkt, die mit ihrem anderen Ende 13b drehbar an dem Verlängerungsteil 7 befestigt ist. Entsprechend der Hin- und Herbewegung des Staubsaugermundstückes 1 beim Saugen, wird das Verlängerungsteil 7 infolge der Schlitzführung auf- und abbewegt. Dies führt zu einer axialen Verschiebung der Stange 13, wodurch der Mundstückkörper 2 um seine Kippachse 14 verschwenkt wird.

Bei dem in FIG 2 dargestellten Ausführungsbeispiel eines Staubsaugermundstückes 1 ist das den Mundstückkörper 2 verschwenkende Verbindungsteil als Kniehebelgelenk 21 ausgebildet. Mit seinem einen Ende 21a ist dieses Kniehebelgelenk an dem Gehäuse des Mundstückkörpers 2 und mit seinem anderen Ende 21b an dem Stützkörper 3 angelenkt. Durch gehäusefeste Anschläge 22 ist der Ver stellweg des Kniehebels 21 und damit auch der Verschwenkwinkel des Mundstückkörpers 2 begrenzt. Über einen Verbindungsarm 23 ist das Kniehebelgelenk 21 an das Saugrohr 6 angekoppelt. Je nach Bewegungsrichtung des Staubsaugermundstückes 1 wird das Kniehebelgelenk 21 von seiner einen Endlage in die andere Endlage bewegt und dabei der Mundstückkörper 2 entsprechend verschwenkt, wie dies in den FIG 3 und 4 schematisch dargestellt ist.

Wie aus der FIG 3 ersichtlich, wird bei einem Vorwärtsschieben des Staubsaugermundstückes 1 in Richtung des Pfeiles 15 durch die auf den Kniehebel 21 einwirkende Druckkraft F1 eine solche Verschwenkung des Mundstückkörpers 2 bewirkt, daß die bei dieser Arbeitsrichtung vordere Arbeitskante 16 gegen die abzusaugende Fläche gedrückt wird. Bei der Bewegung in der Gegenrichtung entsprechend dem Pfeil 17 in der FIG 4, wird durch die einwirkende Zugkraft F2 über das Kniehebelgelenk 21 der Mundstückkörper 2 in der anderen Richtung verschwenkt, so daß jetzt die bei dieser Arbeitsrichtung vordere Arbeitskante 18 gegen die abzusaugende Fläche gedrückt wird.

Bei dem in FIG 1 dargestellten Staubsaugermundstück 1 erfolgt durch die mit dem Hin- und Herbewegen des Staubsaugermundstückes 1 verbundene Auf- und Abbewegung des Verlängerungsteiles 7 eine axiale Verschiebung der Stange 13, durch die die entsprechende Verschwenkbewegung des Mundstückköpers 4 bewirkt wird.

Die in FIG 5 gezeigte weitere Auführungsform eines Staubsaugermundstückes 1 unterscheidet sich von den in den FIG 1 und 2 dargestellten Ausführungsformen dadurch, daß für die Ausführung der Verschwenkbewegung des Mundstückkörpers 2 keine gesonderten Konstruktionsteile erforderlich sind. Bei diesem Mundstück 1 wird die Verschwenkbewegung des Mundstückkörpers 2 durch einen mit seinem einen Ende 25a am Mundstückkörper 2 mittels einer Gelenkstelle 24 angelenkten Saugstutzen 25 bewirkt, der mit seinem anderen Ende 25b über die Gelenkverbindung 5 mit dem Saugrohr 6 gekuppelt ist. Die Drehachse 26 der Gelenkverbindung 5 ist in einem waagrechten Schlitz 27, der in der mit dem Stützkörper 3 verbundenen Lasche 8 vorgesehen ist, verschiebbar geführt. Die Enden des Schlitzes 27 bilden jeweils die Begrenzungsanschläge für den Verstellweg der Drehachse 26 und damit auch wieder für den Verstellwinkel des Mundstückkörpes 2. Beim Hin- und Herbewegen des Staubsaugermundstückes 1 gleitet die Drehachse 26 entsprechend in dem Schlitz 27 zwischen den beiden Schlitzenden hin und her. Diese axiale Bewegung wird über den Saugstutzen 25 in eine entsprechende Verschwenkbewegung des Mundstückkörpers 2 umgesetzt.

Bei der in den Figuren 6 bis 8 dargestellten Ausführungsform ist der Mundstückkörper 2 über einen aus zwei Rohrteilen 28 und 29 bestehenden Saugstutzen saugmäßig mit einem Saugrohr 6 verbunden. Das eine Rohrteil 28 ist mit seinem einen Ende 28a in das andere Rohrteil 29 eingesteckt, so daß die beiden Rohrteile 28 und 29 teleskopartig gegeneinander verschiebbar sind. Das eine Rohrteil 28 ist ferner mit einer Stützplatte 30 verbunden, die ihrerseits an dem Stützkörper 3 befestigt ist. Damit ist das eine Rohrteil 28 starr befestigt.

Mit seinem anderen Ende 28b ist das eine Rohrteil 28 an den Mundstückkörper 2 angelenkt, wobei die Achse dieses Gelenkes in der Kippachse 14 des Mundstückkörpers 2 liegt. Das andere Rohrteil 29 ist drehbeweglich mit dem Saugrohr 6 verbunden. An dem anderen Rohrteil 29 sind seitlich abstehende Führungszapfen 31 angeformt, durch die das andere Rohrteil 29 und das mit ihm verbundene Saugrohr 6 in waagerecht verlaufenden Führungsschlitzen, die in an dem Stützkörper 3 befestigten Stützböcken 33 vorgesehen sind, beweglich geführt ist. Die Begrenzung des Verschiebeweges des Saugrohres 6 und des anderen Rohrteiles 29 erfolgt über einen an der Außenwand des anderen Rohrteiles 29 angeformten und in einen an der Stützplatte 30 vorgesehenen Begrenzungsschlitz 34 eingreifenden Nippel 35.

Die Umsetzung der waagerechten Bewegung des Saugrohres 6 und des anderen Rohrteiles 29 in eine Kippbewegung des Mundstückkörpers 2 erfolgt über ein aus einem U-förmigen Drahtbügel 36 bestehendes Gestänge. Mit seinem Joch 36a ist der Drahtbügel 36 in eine an dem anderen Rohrteil 29 ausgebildete Nut 37 eingeklemmt. Der Drahtbügel 36 wird somit ohne weitere Befestigungsteile an dem anderen Rohrteil 29 gehalten. Die Schenkelenden 38 des U-förmigen Drahtbügels 36 sind rechtwinkelig abgekröpft und greifen jeweils in einen Schlitz 39 ein, der in am Mundstückkörper 2 angeformten Ohren 40 vorgesehen ist. Hierdurch wird eine drehbewegliche Verbindung zwischen den Schenkelenden 38 und dem Mundstückkörper 2 erreicht. Der Mundstückkörper 2 ist mittels Drehzapfen 41, die in entsprechende, in den Seitenwänden 43 des Mundstückkgehäuses 44 vorgesehene Lagerbohrungen 42 eingreifen, kippbar gelagert.

Beim Arbeiten mit dem Staubsaugermundstück wird das Saugrohr 6 und das andere Rohrteil 29 entsprechend der durch den Begrenzungsschlitz 34 vorgegebenen Strecke hin- und herbewegt. Über den mit dem anderen Rohrteil 29 verbundenen U-förmigen Drahtbügel 36 werden diese Hin- und Herbewegungen in entsprechende Kippbewegungen des Mundstückkörpers 2 umgesetzt.

Aufgrund der konstruktiven Ausbildung der dargestellten Staubsaugermundstücke 1 wird also die bei der jeweiligen Bewegungsrichtung vordere Arbeitskante 16 bzw.18 zwangsläufig in den Teppichflor 19 hineingedrückt, so daß die betreffende Arbeitskante 16 bzw.18 tiefere Schichten des Teppichflores 19 erfaßt und den dort abgelagerten Schmutz lockert. Da durch das Verschwenken des Mundstückkörpers 2 die der jweils mit dem Teppichflor 19 in Eingriff stehenden Arbeitskante gegenüberliegende Arbeitskante entsprechend über die Oberfläche des Teppichflores angehoben wird, kann mehr Luft in die Saugöffnung 20 des Mundstückkörpers 2 einströmen, so daß der durch die Arbeitskante 16 bzw.18 gelockerte Schmutz auch mit Sicherheit abtransportiert wird.

Bei allen dargestellten Ausführungsbeispielen kann eine Einstellmöglichkeit für den Verstellweg des Verbindungsteiles (Stange 13, Kniehebelgelenk 21, Saugstutzen 25, Drahtbügel 36) und damit für den Verschwenkwinkel vorgesehen werden. Auf diese Weise läßt sich die Eindringtiefe der Arbeitskante 16 bzw.18 einstellen, so daß die Wirkung des Staubsaugermundstückes 1 der jeweiligen Teppichart angepaßt werden kann.

## Patentansprüche

1. Staubsaugermundstück mit einem kippbar angeordneten Mundstückkörper, einem das Mundstück auf der abzusaugenden Fläche abstützenden Stützkörper, einem Betätigungsglied zum Hin- und Herbewegen des Mundstückes und mit einem, mit dem Mundstückkörper in Verbindung stehenden Sauganschluß, **dadurch gekennzeichnet,** daß außerhalb der Kippachse des Mundstückkörpers (2) ein Verbindungsteil (13,21,25) mit seinem einen Ende (13a,21a,25a) an dem Mundstückkörper (2) angelenkt und mit seinem anderen Ende (13b,21b25b) derart mit dem beweglich am Stützkörper (3) geführten Betätigungsglied (6) gekoppelt ist, daß beim Hin- und Herbewegen des Mundstückes (1) das Verbindungsteil (13,21,25) durch das Betätigungsglied (6) in axialer Richtung zwischen zwei Endlagen so verschoben ist, daß mindestens in der einen Bewegungsrichtung (15 bzw.17) die in Bezug auf diese Bewegungsrichtung (15 bzw.17) vordere Arbeitskante (16 bzw.18) des Mundstückkörpers (2) auf die abzusaugende Fläche zu verschwenkt ist.

2. Staubsaugermundstück nach Anspruch 1, **dadurch gekennzeichnet,** daß das Verbindungsteil aus mindestens einer mit ihrem einen Ende (13a) oberhalb der Kippachse (14) an dem Mundstückkörper (2) angelenkten Stange (13) besteht, daß das Betätigungsglied (6) mittels einer waagrechten oder zumindest eine waagrechte Komponente aufweisenden Schlitzführung (9,10) beweglich mit dem Stützkörper (3) verbunden ist und die Stange (13) mit ihrem anderen Ende (13b) an dem der Schlitzführung unterliegenden Teil des Betätigungsgliedes (6) schwenkbar befestigt ist.

3. Staubsauger nach Anspruch 1, **dadurch gekennzeichnet,** daß das Verbindungsteil aus einem mit seinem einen Ende (21a) oberhalb der Kippachse (14) am Mundstückkörper (2) und mit seinem anderen Ende (21b) am Stützkörper (3) angelenkten Kniehebelgelenk (21) besteht und mindestens einer der Kniehebel mit dem Betätigungsglied (6) gekoppelt ist.

4. Staubsaugermundstück nach Anspruch 1 oder 2, **dadurch gekennzeichnet,** daß das Betätigungsglied ein mit einem die Schlitzführung (9,10) enthaltenden Verlängerungsteil (7) versehenes Saugrohr (6) ist, an das der Sauganschluß des Mundstückkörpers (2) beweglich angekoppelt ist.

5. Staubsaugermundstück nach Anspruch 1, **dadurch gekennzeichnet,** daß ein den Sauganschluß bildender Saugstutzen (25) mit seinem einen Ende (25a) oberhalb der Kippachse (14) des Mundstückkörpers (2) drehbeweglich mit diesem verbunden ist und an seinem anderen Ende (25b) eine Gelenkverbindung (5) mit einem als Betätigungsglied dienenden Saugrohr (6) aufweist, daß ferner die Gelenkverbindung (5) mittels einer waagrechten oder zumindest eine waagrechte Komponente aufweisenden Schlitzführung (26,27) beweglich mit dem Stütztkörper (3) verbunden ist.

6. Staubsaugermundstück nach Anspruch 5, **dadurch gekennzeichnet,** daß die Schlitzführung (26,27) in der Drehachse (26) der Gelenkverbindung (5) liegt.

7. Staubsaugermundstück nach einem oder mehreren der vorhergehenden Ansprüche, **dadurch gekennzeichnet,** daß der Mundstückkörper (2) um eine außer seiner senkrechten Mitte liegende Achse (14) kippbar ist.

8. Staubsaugermundstück nach Anspruch 7, **dadurch gekennzeichnet,** daß die Achse (14) um die der Mundstückkörper (2) kippbar ist, mit Bezug auf die Vorderseite des Mundstückes hinter der senkrechten Mitte liegt.

9. Staubsaugermundstück nach einem oder mehreren der vorhergehenden Ansprüche, **dadurch gekennzeichnet,** daß die Länge der Schlitzführung (9,10 bzw.26,27) einstellbar ist.

10. Staubsaugermundstück nach Anspruch 1, **dadurch gekennzeichnet,** daß ein den Sauganschluß bildender, aus zwei teleskopartig gegeneinander verschiebbaren Rohrteilen (28 und 29) bestehender Saugstutzen mit seinem einen Rohrteil (28) am Mundstückkörper (2) und mit seinem anderen Rohrteil (29) an einem als Betätigungsglied dienenden Saugrohr (6) angelenkt ist, daß das Saugrohr (6) und das angelenkte andere Rohrteil (29) axial beweglich am Stützkörper (3) geführt sind und daß als Verbindungsteil ein Gestänge (36) vorgesehen ist, das mit seinem einen Ende (Joch 36a) mit diesen axial beweglichen Teilen (6 und 29) gekoppelt und mit seinem anderen Ende (38) oberhalb der Kippachse (14) des Mundstückkörpers (2) drehbeweglich mit diesem verbunden ist.

11. Staubsaugermundstück nach Anspruch 10, **dadurch gekennzeichnet,** daß das Gestänge aus einem U-förmigen Drahtbügel (36) besteht, der mit seinem Joch (36a) in eine an dem anderen Rohrteil (29) vorgesehenen Nut (37) eingeklemmt ist und dessen Schenkelenden (38) rechtwinklig abgekröpft sind und in einen jeweils in am Mundstückkörper (2) angeformten Ohren (40) vorgesehenen Schlitz (39) eingreifen.
